# EUROPÄISCHE PATENTSCHRIFT

(11) **EP 1 032 759 B1**
(45) Veröffentlichungstag und Bekanntmachung des Hinweises auf die Patenterteilung: **19.11.2003**
(21) Anmeldenummer: 99936423.5
(22) Anmeldetag: 08.06.1999
(51) Int. Cl.: F02M 37/22, F02M 37/10

(54) **KRAFTSTOFFVERSORGUNGSVORRICHTUNG FÜR EINE BRENNKRAFTMASCHINE**
FUEL SUPPLY DEVICE FOR AN INTERNAL COMBUSTION ENGINE
DISPOSITIF D'ALIMENTATION EN CARBURANT POUR MOTEUR A COMBUSTION INTERNE

(30) Priorität: 29.06.1998 DE 19828931
(43) Veröffentlichungstag der Anmeldung: 06.09.2000
(73) Patentinhaber: ROBERT BOSCH GMBH, 70442 Stuttgart (DE)
(72) Erfinder: REMBOLD, Helmut, D-70435 Stuttgart (DE); FRANK, Kurt, D-73614 Schorndorf (DE)
(74) Vertreter: Isenbruck, Günter, Dr.
(86) Internationale Anmeldenummer: DE9901663
(87) Internationale Veröffentlichungsnummer: WO00000736

(56) Entgegenhaltungen:
- DE-A- 3 825 470
- DE-A- 19 605 952
- DE-A- 19 623 150
- DE-B- 1 192 623
- DE-C- 3 631 579
- DE-C- 4 420 043

## Beschreibung

### Stand der Technik

Die Erfindung geht aus von einer Vorrichtung nach der Gattung des Hauptanspruchs. Aus DE 42 42 242 ist eine Vorrichtung zur Versorgung einer Brennkraftmaschine mit in einem Tank vorhandenem Kraftstoff bekannt, bei der an einer Förderstrecke für den Kraftstoff eine Förderpumpe und ein Kraftstoffilter angeordnet sind.

Kraftstoffversorgungssysteme für die Direkteinspritzung in die Zylinder einer Brennkraftmaschine erfordern eine feinere Filtrierung des Kraftstoffes als herkömmliche Systeme mit Saugrohreinspritzung. Während bei Systemen für Saugrohreinspritzung Filter-Porenweiten von 10 µm ausreichend sind, werden für die Direkteinspritzung Porenweiten von ca. 3 µm benötigt.

Wenn in einer bestehenden Kraftstoffversorgungseinrichtung für Saugrohreinspritzung lediglich die Porenweite des verwendeten Filters verringert wird, so hat dies die Folge, daß der Filter in erheblich kürzerer Zeit verstopft und ausgewechselt werden muß. Dies führt für den Betreiber der Brennkraftmaschine zu erhöhten Wartungskosten und Ausfallzeiten.

Das Bedürfnis der Betreiber nach einem Kraftstoffilter mit langen Standzeiten kann bislang nur dadurch erfüllt werden, daß Filter mit entsprechend der Verringerung ihrer Porengröße erhöhten Abmessungen verwendet werden.

Der erhöhte Platzbedarf dieser Filter ist wiederum nachteilig, insbesondere bei Brennkraftmaschinen für Kraftfahrzeuge, wo auf eine kompakte Konstruktion besonderer Wert gelegt wird.

DE 36 31 579 C1 bezieht sich auf einen Niederdruck-Kraftstoffkreislauf mit Kraftstoffvorwärmung für eine luftverdichtende Einspritz-Brennkraftmaschine, insbesondere im Nutzfahrzeugbereich. In einer zur Hochdruckeinspritzpumpe führenden Vorlaufleitung ist ein Wärmetauscher und ein einen Feinfilter umgebender Bypass mit einem in Abhängigkeit von einem auf das Feinfilter infolge von Paraffinbildung einwirkenden bestimmten Maximaldruck öffnenden Überdruckventil angeordnet.

DE 38 25 470 A1 hat eine für eine Brennkraftmaschine vorgesehene Kraftstoffversorgungseinrichtung zum Gegenstand. In einer zur Hochdruckeinspritzpumpe führenden Vorlaufleitung ist ein Wärmetauscher und mindestens ein Kraftstofffilter und in einer zum Kraftstoffbehälter führenden Rücklaufleitung ein druckgeregeltes Steuerventil angeordnet. Dieses leitet in Abhängigkeit von einem stromauf des Kraftstofffilters herrschenden Druck rückgeführten Kraftstoff direkt in die saugseitige Vorlaufleitung über.

DE 1 192 623 B bezieht sich auf einen Stufenfilter. Dieser umfasst im Wesentlichen mindestens drei in Abstand voneinander und in horizontaler Ebene angeordnete Stufen eines in seiner Maschenweite abgestuften Filtermaterials. Die Stufen werden in lotrechter Richtung von unten nach oben durchströmt, wobei die erste untenliegende Stufe eine größere Maschenweite aufweist als die darüberliegende zweite Stufe. Zwischen zwei Stufen ist jeweils ein Schmutzfang vorgesehen und die für das strömende Medium erforderlichen Öffnungen sind am obersten engen zentralen Kragen des Schmutzfanges von einem mit seiner konkaven Seite nach oben zur nächsten Stufe gerichteten Teller abgeschirmt.

### Vorteile der Erfindung

Die erfindungsgemäße Kraftstoffversorgungsvorrichtung mit den Merkmalen des Anspruchs 1 hat demgegenüber den Vorteil, daß sie eine feinere Filterung des Kraftstoffes ermöglicht als die bisherigen Kraftstoffversorgungsvorrichtungen für Saugrohreinspritzung, ohne daß der Platzbedarf der Vorrichtung wesentlich zunimmt oder die Standzeit der Filter verkürzt wird.

Durch die in den Unteransprüchen aufgeführten Maßnahmen sind vorteilhafte Weiterbildungen und Verbesserungen der im Hauptanspruch angegebenen Kraftstoffversorgungsvorrichtung möglich.

### Zeichnung

Weitere Merkmale und Vorteile der Erfindung ergeben sich aus der nachfolgenden Beschreibung von Ausführungsbeispielen mit Bezug auf die beigefügten Fig. 1 *und 3*, die jeweils schematisch ein Ausfühnangsbeispiel darstellen. *Die Figuren 2 und 4* zeigen nicht erfindungsgemäße Kraftstoffversorgungseinrichtungen und *dienen lediglich Erklärungszwecken.*

Fig. 1 zeigt ein erstes Beispiel einer erfindungsgemäßen Vorrichtung zur Versorgung einer Brennkraftmaschine mit in einem Tank 1 vorhandenem Kraftstoff. Die Vorrichtung umfaßt eine elektrische Kraftstoff-Förderpumpe 2, die im Innem des Tanks 1 angeordnet ist und über einen in der Nähe von dessen Boden angeordneten Ansaugstutzen 3 Kraftstoff ansaugt. In dem Ausgangsstutzen 3 ist ein Sieb angeordnet, das die Kraftstoff-Förderpumpe vor im angesaugten Kraftstoff mitgeführten groben Schmutzpartikeln schützt. Das Sieb darf der Strömung des Kraftstoffs nur geringen Widerstand entgegensetzen, es ist deshalb meist als dünne grobmaschige Membran aus Kunststoff oder als ein Drahtgeflecht ausgebildet. Die Maschenweite des Siebes beträgt typischerweise 0.3 mm, wenn die Versorgungsvorrichtung für Dieselkraftstoff eingesetzt wird, und 0.06 mm für Ottokraftstoff. Die Kraftstoff-Förderpumpe bildet den Ausgangspunkt einer Förderstrecke, in deren Verlauf der Kraftstoff zunächst durch einen Vorfilter 4 mit einer Porenweite von ca. 8 - 15 µm, vorzugsweise 10 µm, strömt. Dieser fängt die gröberen Schwebstoffe oder Verunreinigungen im Kraftstoff ab. Er ist wie die Förderpumpe 2 innerhalb des Tanks angeordnet. Die Förderstrecke umfaßt weiterhin eine Förderleitung 5, die sich vom Ausgang des Vorfilters 4 durch einen Flansch 6 zu einem außerhalb des Tanks angeordneten Feinfilter erstreckt. Die Porenweite des Feinfilters liegt zweckmäßigerweise im Bereich 1,5 - 8 µm und ist deutlich geringer, z.B. um einen Faktor 2 - 4, als die Porenweite des Vorfilters 4. Bei einer Porenweite des Vorfilters von 10 µM ist ein Wert von ca. 3 µm für den Feinfilter zweckmäßig. Da dieser Feinfilter nur von bereits vorgefiltertem Kraftstoff durchflossen wird, verstopft er weniger schnell als ein herkömmlicher einstufiger Filter und kann deshalb in seinen Abmessungen klein gehalten werden. Vom Ausgang des Feinfilters 7 führt die Förderstrecke weiter zum Vergaser der Brennkraftmaschine (nicht dargestellt).

Da die Filter 4 und 7 im Gegensatz zum Sieb stromabwärts von der Förderpumpe 2 liegen, darf an ihnen im Betrieb eine erheblich höhere Druckdifferenz anfallen.

Eine von der Förderleitung abzweigende Leitung führt zu einem Druckregler 8. Der Druckregler 8 umfaßt eine Druckkammer 9, die über die abzweigende Leitung mit der Versorgungsleitung 5 direkt verbunden ist und an einer Seite durch eine Membran 10 begrenzt ist. Wenn der Druck in der Druckkammer einen vorgegebenen Wert übersteigt, wird die Membran 10 von einem (nicht dargestellten) Dichtungssitz abgehoben, und Kraftstoff fließt aus der Druckkammer 9 zurück in den Tank. Auf diese Weise wird ein konstanter Druck auf der Förderleitung 5 unabhängig von der Förderleistung der Kraftstoffpumpe 2 sichergestellt.

Förderpumpe 2, Vorfilter 4 und Druckregler 8 sind zweckmäßigerweise mit dem Flansch 6 durch einen (nicht dargestellten) Trägerrahmen zu einem Modul verbunden, das durch Lösen des Flansches 6 als Einheit aus dem Tank 1 entnommen und gewartet werden kann.

*Die* in Fig. 2 gezeigte *dargestellte* nicht erfindungsgemäße *Vorrichtung* umfaßt im Wesentlichen dieselben Komponenten wie *diejenige* aus Fig. 1. Der wesentliche Unterschied zwischen den beiden Beispielen ist, daß in Fig. 2 die Reihenfolge von Feinfilter 7 und Druckregler 8 vertauscht ist. Der Feinfilter 7 folgt somit direkt auf den Vorfilter 4, beide können in einem einheitlichen Gehäuse integriert sein. Durch die Anordnung des Druckreglers hinter beiden Filtern wird erreicht, daß der am (nicht gezeigten) Vergaser anstehende Kraftstoffdruck geringeren Schwankungen unterliegt als beim Beispiel aus Fig. 1, da er nicht von einem durchsatzabhängigen Druckabfall im Feinfilter 7 abhängt.

Der in der schematischen Fig. 2 vom Flansch 6 getrennt dargestellte Druckregler 8 ist zweckmäßigerweise direkt am Flansch 6 montiert.

Beim in Fig. 3 gezeigten Ausführungsbeispiel erfaßt ein Sensor 11 den Druck auf der Förderleitung 5, und eine Regelschaltung 12 regelt die Förderleistung der Förderpumpe 2 derart, daß der vom Sensor 11 erfaßte Druck im wesentlichen konstant bei einem Solldruck in einem Bereich von ca. 3 bis 5 bar bleibt. Ein Überdruckventil 13 in einer von der Förderleitung 5 abzweigenden Leitung ist so eingestellt, daß es bei einem Druck öffnet, der den Solldruck wesentlich übersteigt, z.B. ca. 10 bar. Es dient dazu, im Falle einer Störung der Druckregelung das Auftreten von Überdrücken auf der Förderleitung 5 zu unterbinden, die sonst möglicherweise zu einem Undichtwerden der Förderleitung führen könnten. Der wie beim Beispiel der Fig. 1 außerhalb des Tanks 1 angeordnete Feinfilter 7 ist leicht zu Wartungszwecken zugänglich und kann ausgetauscht werden, wenn er verstopft sein sollte. Der Vorfilter 4 innerhalb des Tanks kann als Lebensdauer-Filter ausgelegt sein.

Die Anordnung des Sensors 11 kann nach Zweckmäßigkeitsgesichtspunkten von der hier gezeigten abweichen, z.B. kann er stromabwärts vom Feinfilter 7 angeordnet sein, oder er kann direkt am Ausgang der Förderpumpe 2 angeordnet sein, wobei in letzterem Fall Sensor 11 und Regelschaltung 12 zweckmäßigerweise in das Gehäuse der Förderpumpe 2 integriert sind.

*Die nicht erfindungsgemäße Vorrichtung gemäß Figur 4 unterscheidet sich von derjenigen gemäß Figur 3 darin, dass der* Feinfilter 7 innerhalb des Tanks 1 angeordnet ist, und daß das Überdruckventil 13 stromabwärts vom Feinfilter 7 von der Förderleitung 5 abzweigt.

Ein Überdruckventil, das üblicherweise direkt am Ausgang von herkömmlichen Kraftstoff-Förderpumpen in deren Gehäuse integriert ist, um ihren Ausgabedruck zu begrenzen, kann bei *der* in Fig. 3 gezeigten Kraftstoff-Förderpumpe entfallen, da seine Funktion vom Überdruckventil 13 übernommen wird. Alternativ kann das Überdruckventil 13 entfallen, wenn ein in das Gehäuse der Förderpumpe 2 integriertes Überdruckventil vorgesehen ist.

In den Beispielen sind Vorfilter 4 und Feinfilter 7 als voneinander räumlich getrennte Einheiten dargestellt. Es können aber auch beide Filter als ein einteiliger Filterkörper ausgebildet sein, dessen Porenweite von einem grobporigen, einen Vorfilter bildenden Bereich zu einem feinporigen, einen Feinfilter bildenden Bereich allmählich oder stufenweise abnimmt.

## Patentansprüche

1. Vorrichtung zur Versorgung einer Brennkraftmaschine mit in einem Tank (1) vorhandenem Kraftstoff, bei der eine Förderstrecke für den Kraftstoff von einer Förderpumpe (2) durch ein *einen Vorfilter (4) und einen Feinfilter (7) enthaltendes Kraftstofffilter* verläuft, **dadurch gekennzeichnet, dass** *an der Förderstrecke zwischen dem Vorfilter (4) und dem Feinfilter (7) ein Druckbegrenzungselement (8, 13) angeordnet ist*.

2. Vorrichtung nach Anspruch 1, **dadurch gekennzeichnet, dass** der Feinfilter eine Porenweite von 1,5 bis 8 µm hat.

3. Vorrichtung nach Anspruch 2, **dadurch gekennzeichnet, dass** der Vorfilter eine größere Porenweite als der Feinfilter im Bereich 7 bis 15 µm hat.

4. Vorrichtung nach einem der Ansprüche *1 bis 3,* **dadurch gekennzeichnet, dass** Vorfilter (4) und Feinfilter (7) so ausgebildet sind, dass zumindest der Vorfilter (4) in den Tank (1) einbaubar ist.

5. Vorrichtung nach einem der Ansprüche *1 bis 4*, **dadurch gekennzeichnet, dass** sie rücklauffrei ist.

6. Vorrichtung nach einem der Ansprüche *1 bis 5*, **gekennzeichnet durch** ein Sieb, **durch** welches die Förderpumpe (2) Kraftstoff aus dem Tank (1) ansaugt.

## Claims

1. Device for supplying an internal combustion engine with fuel present in a tank (1), in which a feed route for the fuel runs from a feed pump (2) through a fuel filter containing a prefilter (4) and a fine filter (7), **characterized in that** a pressure-limiting element (8, 13) is arranged on the feed route between the prefilter (4) and the fine filter (7).

2. Device according to Claim 1, **characterized in that** the fine filter has a pore width of 1.5 to 8 µm.

3. Device according to Claim 2, **characterized in that** the prefilter has a greater pore width than the fine filter in the range of 7 to 15 µm.

4. Device according to one of Claims 1 to 3, **characterized in that** the prefilter (4) and the fine filter (7) are designed in such a way that at least the prefilter (4) can be built into the tank (1).

5. Device according to one of Claims 1 to 4, **characterized in that** it is return-free.

6. Device according to one of Claims 1 to 5, **characterized by** a sieve through which the feed pump (2) sucks in fuel from the tank (1).

## Revendications

1. Dispositif d'alimentation d'un moteur à combustion interne en carburant présent dans un réservoir (1), dans lequel un parcours de refoulement du carburant va d'une pompe d'alimentation (2) et passe par un filtre à carburant contenant un pré-filtre (4) et un filtre fin (7),
**caractérisé en ce qu'**
un limiteur de pression (8, 13) est monté sur le parcours de refoulement entre le pré-filtre (4) et le filtre fin (7).

2. Dispositif selon la revendication 1,
**caractérisé en ce que**
le filtre fin présente une largeur de pores de 1,5 à 8 µm.

3. Dispositif selon la revendication 2,
**caractérisé en ce que**
le pré-filtre présente une largeur de pores plus grande que le filtre fin dans l'intervalle de 7 à 15 µm.

4. Dispositif selon l'une des revendications 1 à 3,
**caractérisé en ce que**
le pré-filtre (4) et le filtre fin (7) sont configurés de telle sorte qu'au moins le pré-filtre (4) peut être placé dans le réservoir (1).

5. Dispositif selon l'une des revendications 1 à 4,
**caractérisé en ce qu'**
il ne présente aucun retour.

6. Dispositif selon l'une des revendications 1 à 5,
**caractérisé par**
un tamis, à travers lequel la pompe d'alimentation (2) aspire le carburant du réservoir (1).
